# EUROPÄISCHE PATENTSCHRIFT

(11) **EP 1 087 093 B1**
(45) Veröffentlichungstag und Bekanntmachung des Hinweises auf die Patenterteilung: **09.11.2005**
(21) Anmeldenummer: 00119416.6
(22) Anmeldetag: 13.09.2000
(51) Int. Cl.: E06B 9/58, E06B 9/15

(54) **Rolladen für von der Rechteckform abweichende Formen von Gebäudeöffnungen**
Roller shutter for openings of buildings, said opening shapes differ from the rectangular shape
Volet roulant pour ouvertures de bâtiments, et dont la forme diffère de la forme rectangulaire

(30) Priorität: 24.09.1999 DE 19945908; 24.09.1999 DE 19945906; 24.09.1999 DE 19945905; 29.03.2000 DE 20005831 U
(43) Veröffentlichungstag der Anmeldung: 28.03.2001
(73) Patentinhaber: Roma Rolladensysteme GmbH, 89331 Burgau (DE)
(72) Erfinder: Höse, Hans Christian, 87739 Breitenbrunn (DE); Pfaudler, Volker, 89349 Burtenbach (DE)
(74) Vertreter: Wiedemann, Markus

(56) Entgegenhaltungen:
- DE-A- 3 806 893
- DE-A- 19 547 587

## Beschreibung

### Stand der Technik

Die Erfindung geht aus von einem Rolladen für von der Rechteckform abweichende Formen von Gebäudeöffnungen, insbesondere für trapezförmige Gebäudeöffnungen, gemäß dem Oberbegriff von Anspruch 1.

Ein derartiger Rolladen ist aus der DE 38 06 893 C2 bekannt. Der bekannte Rolladen umfaßt eine längere und eine kürzere Führungsschiene, an deren Enden jeweils eine die schräg angeordnete Wickelwelle tragende Lagerplatte angeordnet ist. Der Rolladenpanzer besteht aus gelenkig ineinander greifenden Metall- und Kunststoffprofilen und weist wegen der schräg angeordneten Wickelwelle neben sich über die gesamte Öffnungsbreite erstreckenden Lamellen auch Kurzlamellen auf, die sich nicht über die ganze Öffnungsbreite erstrecken und mit ihrem unteren Ende am unteren Rand des Panzers frei enden. Um zu verhindern, daß sich die Kurzlamellen infolge der durch die in Lamellenlängsrichtung wirkende Komponente der Schwerkraft aus dem Lamellenverband lösen, sind diese mit ihrem oberen Ende in der längeren Führungsschiene gehalten. Hierzu sind Gleitkörper vorgesehen, welche einen Laufschlitz in der längeren Führungschiene hintergreifen. Um nach Verlassen der längeren Führungsschiene weiterhin eine Abstützung der Kurzlamellen zu gewährleisten, ist gemäß der bekannten Schrift eine als zwischen dem Endabschnitt der Führungsschiene und der Wickelwelle gespanntes, zwischen die Panzerwicklungen einwickelbares Band ausgebildete Stützeinrichtung vorgesehen, wobei die Stützeinrichtung mit der Lagerplatte verbunden und die parallel zur Lagerplatte verlaufende Bandkante als Stützkante für die Gleitkörper dient.

Im aufgewickelten Zustand stützen sich die Kurzlamellen an den darunter liegenden, nach radial innen benachbarten Lamellen ab, indem sie zusätzlich zu den Lamellennasen im Bereich ihrer führungsschienenseitigen Enden und ihrer einander zugewandten Seiten eine Oberflächenprofilierung mit im aufgewickelten Zustand ineinander eingreifenden, quer zur Lamellenachse verlaufenden Rillen und Stegen aufweisen. Nachteilig ist jedoch, daß die von der Lamellenoberfläche wegragenden und im Bereich der Oberflächenprofilierung angeordneten Gleitkörper den gegenseitigen Eingriff der einander zugeordneten Oberflächenprofilierungen stören können und infolgedessen Ausweich- und Versatzbewegungen der Lamellen z.B. in Lamellenlängsrichtung stattfinden. Hieraus können Antriebsverluste und ein unruhiger Rolladenlauf resultieren.

Gemäß der DE 195 47 587 A1 sind die Gleitkörper der Kurzlamellen im aufgewickelten Zustand an der jeweils benachbarten Lamelle der nächstinneren Wickelllage in definierter Lagebeziehung abstützt. Hierzu greifen diese Gleitkörper an der jeweils benachbarten Lamelle der nächstinneren Wickellage in Langlöcher ein, welche in den Längsflächen der Lamellen ausgebildet sind. Wegen der in Umfangsrichtung der Wickelwelle begrenzten Ausdehnung der Langlöcher kann es beispielsweise aufgrund von Fertigungstoleranzen vorkommen, daß beim Aufwickeln des Rolladenpanzers auf die Wickelwelle die Gleitkörper nicht genau in die Langlöcher treffen. Dann findet keine Abstützung der wickeläußeren Lamellen an den darunterliegenden Lamellen statt, woraufhin jene aufgrund ihrer Gewichtskraft abrutschen können. Dies würde aber zu einem unruhigen Rolladenlauf führen.

Hiervon ausgehend ist es daher die Aufgabe der Erfindung, einen Rolladen der eingangs erwähnten Art zu schaffen, bei welchem die Kurzlamellen auf einfache und zugleich von Fertigungstoleranzen weitgehend unabhängige Weise gegen ein gewichtsbedingtes Abrutschen gesichert sind.

Diese Aufgabe wird durch die kennzeichnenden Merkmale von Anspruch 1 gelöst.

### Vorteile der Erfindung

Da die Stützkante nicht wie beim Stand der Technik durch den Rand einer geschlossenen Öffnung sondern durch den freien Rand des Lamellenendes gebildet wird, wird der Einfluß von Fertigungstoleranzen auf die Anlagesicherheit der Gleitkörper an der Stützkante weitaus geringer. Darüber hinaus erstreckt sich die Stützkante zumindest bei den Langlamellen über die gesamte Lamellenbreite, wodurch im Hinblick auf die am Wickel in Umfangsrichtung zueinander willkürlich versetzt angeordneten Lamellen sichergestellt wird, daß auch tatsächlich ein Gleitkörper einer wickeläußeren Kurzlamelle an der Randkante einer wickelinneren Langlamelle zur Anlage kommt. Zum andern wird hierdurch eine Verschiebung der Lamellen in Umfangsrichtung der Panzerwicklung möglich. Infolgedessen können Ausgleichsbewegungen zwischen den Lamellen stattfinden und Verzwängungen vermieden werden.

Durch die in den Unteransprüchen aufgeführten Maßnahmen sind vorteilhafte Weiterbildungen und Verbesserungen des im Patentanspruch 1 angegebenen Rolladens möglich.

Gemäß einer besonders zu bevorzugenden Ausführungsform wird die Stützkante durch einen Absatz an der radial äußeren Randkante des führungsschienenseitigen Lamellenendes gebildet.

Gemäß einer Weiterbildung sind die vorspringenden Gleitkörper und die Absätze einander derart zugeordnet, daß die Stimflächen der führungsschienenseitigen Lamellenenden in einer vorzugsweise zur Lagerplatte parallelen Ebene bündig ausgerichtet sind. Weil während des Auf- bzw. Abwickelvorgangs der vorspringende Gleitkörper einer Lamelle sich dann mit dem ihn aufnehmenden Absatz an der benachbarten inneren Lamelle deckt, finden keine Versatzbewegungen der Lamellen statt, woraus eine gleichmäßige Wickelbewegung und ein ruhigerer Lauf des Rolladens resultiert. In vorteilhafter Weise können dann die Lamellen von einer zwischen der Wickelwelle und der Führungsschiene vorhandenen Stützeinrichtung übernommen bzw. an eine solche übergeben werden, deren wickelwellenseitiges Ende parallel zur Lagerplatte ist, ohne daß Gleitbewegungen innerhalb des Lamellenverbandes stattfinden.

### Zeichnungen

Nachstehend ist ein Ausführungsbeispiel der Erfindung in den Zeichnungen dargestellt und in der nachfolgenden Beschreibung näher erläutert. In den Zeichnungen zeigen :
- Fig. 1: eine schematische Vorderansicht eines Rolladens für eine trapezförmige Fensteröffnung;
- Fig.2: eine Seitenansicht einer mit einem Gleitschuh und einer Lamellennase versehenen Kurzlamelle;
- Fig.3: einen Querschnitt durch eine Kurzlamelle entlang der Schnittlinie III - III von Fig.2;
- Fig.4: einen Querschnitt durch eine Lamellennase entlang der Schnittlinie IV - IV von Fig.3;
- Fig.5: eine Seitenansicht einer mit einem Gleitschuh versehenen ungekürzten Lamelle
- Fig.6: einen Querschnitt durch die längere (linke) Führungsschiene entlang der Linie VI - VI von Fig.1;
- Fig.7: eine schematisierte, isometrische Darstellung einer auf die Wickelwelle aufgewickelten Panzerwicklung;
- Fig.8: eine Vorderansicht auf die Panzerwicklung von Fig.7, wobei die Lamellen zur besseren Veranschaulichung in die Zeichenebene gezogen wurden.

### Beschreibung des Ausführungsbeispiels

Bei dem in Fig.1 insgesamt mit 1 bezeichneten Rolladen handelt es sich gemäß einer bevorzugten Ausführungsform um einen trapezförmigen Rolladen für sogenannte Atelierfenster mit einem horizontalen unteren Fensterrand, zwei unterschiedlich langen vertikalen Fensterrändem und einem unter einem Winkel α geneigten, parallel zur Dachneigung verlaufenden oberen Fensterrand.

Der Rolladen 1 gemäß Fig.1 umfaßt dementsprechend eine längere (linke) Führungsschiene 2 und eine kürzere (rechte) Führungsschiene 4 und eine gemäß der Dachneigung α schräg angeordnete und durch eine gestrichelte Linie angedeutete Wickelwelle 6, die zwischen zwei an den oberen Enden der Führungschienen 2, 4 angelenkten Lagerplatten 8, 10 dreh- und antreibbar gelagert ist. Gemäß Fig.7 ist die Wickelwelle 6 vorzugsweise als Profilstab mit vieleckigem Querschnitt ausgebildet. Die beiden Lagerplatten 8, 10 bilden zusammen mit der Wickelwelle 6 und seitlichen Verkleidungsblechen einen Rolladenkasten 12.

An der Wickelwelle 6 ist das obere Ende eines aus einer beliebigen Anzahl von miteinander gelenkig ineinandergreifenden, vorzugsweise als Hohlprofile ausgebildeten Lamellen 14 bestehenden Rolladenpanzers 16 befestigt, wobei die Lamellen 14 sowohl bei geöffnetem wie auch bei geschlossenem Rolladen 1 parallel zum oberen Fensterrand angeordnet und deshalb ebenfalls unter dem Winkel α zur Horiziontalen geneigt sind. Durch Drehen der Wickelwelle 6, z.B. mittels eines elektrischen Antriebs, ist der Rolladenpanzer 16 auf die Wickelwelle 6 als spiralförmige Panzerwicklung 17 aufwickelbar.

Wie anhand von Fig.1 zu sehen ist, erstrecken sich die oberen Lamellen 18 über die gesamte Fensterbreite und sind mit ihren Enden in beiden Führungschienen 2, 4 geführt während die Lamellen unterhalb der letzten, sich über die ganze Fensterbreite erstreckenden Lamelle 20 als Kurzlamellen 22 ausgebildet sind und lediglich mit ihrem linken Ende in der längeren (linken) Führungsschiene 2 geführt sind und mit ihren abgeschrägten rechten Enden den horizontalen unteren Rand 24 des Rolladenpanzers 16 bildend frei enden.

Wie aus Fig.5 hervorgeht, sind die rechten Enden der sich über die gesamte Fensterbreite erstreckenden Lamellen 18 mit in einem Laufschlitz der kürzeren (rechten) Führungsschiene 4 geführten Gleitschuhen 26 versehen, welche vorzugsweise als seitlich in die Hohlprofile eingesteckte Kunststoffkörper ausgebildet sind. Die Gleitschuhe 26 gleiten während des Aufwickelvorgangs des Rolladenpanzers 16 auf die Wickelwelle 6 nach Austritt aus dem Laufschlitz der kürzeren (rechten) Führungschiene 4 auf der dieser Führungschiene 4 zugeordneten rechten Lagerplatte 10 in einer spiralförmigen Bahn und stützen infolgedessen die Lamellen 18 an der rechten Lagerplatte 10 gegen die in Lamellenlängsrichtung wirkende Komponente der Schwerkraft ab. Alternativ könnte aber auch eine mit der Wickelwelle 6 mitdrehende, parallel zur rechten Lagerplatte 10 angeordnete Scheibe vorgesehen sein, auf welcher die Gleitschuhe 26 zur ruhenden Anlage kommen. Die Gleitschuhe 26 sind stimseitig abgerundet, so daß die Lamellen 18 innerhalb eines großen Winkelbereichs beliebige Winkel α zur Horizontalen einnehmen können, ohne daß Gefahr besteht, daß sie verschleiß- und reibungsfördemd auf einer Kante laufen.

Die führungsschienenseitigen (linken) Lamellenenden 29 der Kurzlamellen 22 sind mit wenigstens einer vorzugsweise lotrecht zur Lamellenebene verlaufenden, eine Führungskante 28 der längeren (linken) Führungsleiste 2 umgreifenden Lamellennase 30 versehen, durch welche die Kurzlamellen 22 an der längeren (linken) Führungsleiste 2 formschlüssig gehalten sind, wie aus Fig.3 und Fig.6 hervorgeht. Die Lamellennasen 30 überragen die benachbarte Lamellenoberfläche und sind plattenförmigen Kunststoffkörpern 32 angeformt, die seitlich in die rechteckförmigen Hohlprofile eingesteckt sind (Fig.2), und vorzugsweise in der der Führungsschiene 2 am nächsten gelegenen Ecke einer sich in geneigter Einbauposition befindenden Kurzlamelle 22 angeordnet. Die stiftförmigen Lamellennasen 30 bilden daher Drehpole, um welchen die Kurzamellen 22 in der Ebene des Rolladenpanzers 16 verschwenkt werden können. Wie insbesondere anhand von Fig.3 zu sehen ist, sind die Lamellen 18, die Kunststoffkörper 32 und die Gleitschuhe 26 zur Anpassung an die Panzerwicklung 17 leicht gewölbt.

Gemäß Fig.4 ist das Querschnittsprofil einer Lamellennase 30 annähernd kreisegmentförmig, wobei die der Führungskante 28 der Führungschiene 2 zugewandte Fläche 34 kreisbogenförmig ausgebildet ist, so daß hierdurch ebenfalls eine große Anzahl von reibungsarmen Winkellagen gegenüber der Führungskante 28 gegeben ist. Wie Fig.5 zeigt, haben die sich über die gesamte Fensterbreite erstreckenden, längeren Lamellen 18 an ihrem führungsschienenseitigen linken Lamellenende 29 zwar einen eingesteckten Kunststoffkörper 33, der aber keine Lamellennase 30 aufweist, da sich diese Lamellen 18 bereits durch ihre Gleitschuhe 26 in der kürzeren (rechten) Führungsschiene 4 abstützen.

Wie aus der Querschnittsdarstellung von Fig.6 hervorgeht, sind die längere (linke) Führungsschiene 2 und die kürzere (rechte) Führungsschiene 4 als Hohlprofil ausgebildet und umfassen je einen bezogen auf die Breite des Rolladenpanzers 16 äußeren Führungskanal 36 und eine innere, vom Rolladenpanzer 16 aus durch eine Öffnung 38 zugängliche Kammer 40, wobei zwischen dem äußeren Führungskanal 36 und der inneren Kammer 40 ein in Führungsschienen-Längsrichtung verlaufender Schlitz 42 vorhanden ist. Im äußeren Führungskanal 36 der Führungsschiene 2 ist ein Zusatzgewicht 44 längsverschieblich geführt, in die innere Kammer 40 sind mehrnutige, vorzugsweise aus PVC bestehende Einlagen 46 eingepaßt, welche an den Seitenflächen sich in Längsrichtung der Führungsschiene 2 erstreckende, in der Ebene des Rolladenpanzers 16 gesehen in einer Linie hintereinander angeordnete Führungsnuten 49 aufweisen, deren Nutenränder von den Lamellennasen 30 umgriffene Führungskanten 50 für die Kurzlamellen 22 darstellen, die durch die Öffnung 38 hindurch ins Innere der Kammer 40 ragen können. Die Lamellenasen 30 ragen dabei senkrecht beispielsweise in eine äußere Führungsnut 48 der vorzugsweise drei Führungsnuten 49 hinein, die an den beiden Seitenflächen der Kammer 40 einander gegenüberliegend symmetrisch verteilt sind, um die Führungsschiene 2 universell einsetzen zu können, z.B. auch für einen Rolladen, dessen längere Führungsschiene auf der rechten Seite angeordnet ist. Darüber hinaus können die mehrnutigen PVC-Einlagen 46 als Aufnahme für weitere Einschubteile genutzt werden, z.B. für eine Gleiteinlage zur Führung der Lamellen-Gleitschuhe 26 in der kürzeren (rechten) Führungsschiene.

Gemäß Fig.1 ist die linke Lagerplatte 8 mittels einer Gelenkverbindung, vorzugsweise durch ein Scharniergelenk 52, am oberen Ende 54 der längeren (linken) Führungsschiene 2 neigungsverstellbar gehalten, wobei die Gelenk-Drehachse 56 im wesentlichen horizontal und senkrecht zur Wickelwelle 6 verläuft. Die Stirnfläche 62 der längeren (linken) Führungsschiene 2 ist entsprechend der Neigung α der Wickelwelle 6 abgeschrägt, vorzugsweise durch einen schrägen Sägeschnitt. Die kürzere (rechte) Führungsschiene 4 ist an der rechten Lagerplatte 10 ebenfalls mittels einer Gelenkverbindung befestigt, so daß die Neigung des gesamten Rolladenkastens 12 relativ zu den Führungsschienen 2, 4 entsprechend der gerade vorliegenden Dachschräge einstellbar ist.

Zum Abstützen der Kurzlamellen 22 wenigstens entlang eines Teils ihres Weges zwischen dem Verlassen der ihnen zugeordneten Führungsnut 48 in der längeren (linken) Führungschiene 2 und der Aufnahme auf der Wickelwelle 6 entgegen der in Lamellenlängsrichtung wirkenden Komponente der Schwerkraft ist eine im Bereich des oberen Endes 54 der längeren (linken) Führungsschiene 2 angeordnete Stützeinrichtung 64 vorgesehen. Die Stützeinrichtung 64 enthält eine Bogenleiste 66, deren wickelwellenseitiges Ende parallel zur Lagerplatte 8 angeordnet ist. Während des Auf- und Abwickelns hängen sich die Lamellennasen 30 der Kurzlamellen 22 an der Bogenleiste 66 ein, wodurch die Stirnseiten der führungsschienenseitigen Lamellenenden beim Verlassen der Bogenleiste 66 und vor dem Aufwickeln auf der Wickelwelle 6 in einer Ebene parallel zur Lagerplatte 8 ausgerichtet sind.

Wie Fig.7 zeigt, sind die Lamellen 18, 22 nach Verlassen der Stützeinrichtung 64 auf der Wickelwelle 6 als spiralförmige Panzerwicklung 17 aufgewickelt, wobei die Lamellennasen 30 der Kurzlamellen 22 vorzugsweise nach radial innen, zur Wickelwelle 6 hin weisen. Die inneren Wicklungen 68 enthalten nur ungekürzte, sich über die gesamte Breite der Fensteröffnung erstreckende Lamellen 18, während die hieran anschließenden, äußeren Wicklungen 70 ausschließlich aus Kurzlamellen 22 bestehen. Aus Maßstabsgründen ist in Fig.7 nur die innerste Wicklung 68 mit ungekürzten Lamellen 18 gezeigt.

Wie aus Fig.8 hervorgeht, in welcher die in Wirklichkeit in Umfangsrichtung willkürlich zueinander versetzt angeordneten Lamellennasen 30 zur besseren Veranschaulichung in die Zeichenebene gezogen sind, befinden sich die Lamellennasen 30 an der radial inneren Randkante 72 des führungsschienenseitigen Lamellenendes 29 der Kurzlamellen 22 und weisen nach radial innen. Auf der von der Lamellennase 30 wegweisenden Seite 74 sind den Lamellennasen 30 sich mit diesen zumindest in Lamellenlängsrichtung deckende, bezüglich der Lamellenebene eingezogene Bereiche 76 der benachbarten inneren Lamellen zugeordnet, bei welchen es sich um Kurzlamellen 22 und zumindest die im aufgewickelten Zustand innerste Wicklung 68 der Kurzlamellen 22 aufnehmenden, ungekürzten Lamellen 18 handeln kann. Vorzugsweise verfügen sämtliche ungekürzten Lamellen 18 über einen solchen eingezogenen Bereich 76.

Der eingezogene Bereich dient der Aufnahme der nach radial innen ragenden Lamellennasen 30 der benachbarten äußeren Kurzlamellen 22 und ist jeweils als Absatz 76 an der radial äußeren Randkante 78 des führungsschienenseitigen Lamellenendes 29 ausgebildet. Der Absatz 76 bildet eine Stützkante für die in ihn eingreifenden Lamellennasen 30 der in Wicklung anliegenden äußeren Kurzlamellen 22, um deren Lösen aus der Panzerwicklung 17 zu vermeiden.

Die Absätze 76 haben eine Höhe h, welche vorzugsweise geringfügig kleiner ist als die Länge l der Lamellennasen 30. Alternativ können diese Maße aber auch gleich groß sein oder h ist geringfügig größer als l. Um beim Aufwickeln der Lamellen 18, 22 eine besonders vorteilhafte bündige Ausrichtung ihrer führungsschienenseitigen Lamellenenden 29 in einer vorzugsweise zur Lagerplatte 8 parallelen Ebene zu erzielen, entspricht die Breite b der Absätze 76 vorzugsweise dem Durchmesser d der in sie eingreifenden Lamellennasen 30.

Da sich die Absätze 76 vorzugsweise über die gesamte Breite der Lamellen 18, 22 erstrecken und alle Lamellen 18, 22 dieselbe Breite aufweisen, greift aufgrunddessen immer zumindest eine Lamellennase 30 einer äußeren Kurzlamelle 22 in den Absatz 76 einer in der Panzerwicklung 17 benachbart darunterliegenden Kurzlamelle 22 oder ungekürzten Lamelle 18 ein, so daß sichergestellt ist, daß sämtliche Kurzlamellen 22 im aufgewickelten Zustand abgestützt sind.

Bezogen auf die Wickelwelle 6 können die Lamellennasen 30 der Kurzlamellen 22 anstatt wie in Fig.8 gezeigt nach radial innen auch nach radial außen ragen, wobei in diesem Fall die Absätze 76 nach radial innen weisen und die im aufgewickelten Zustand innerste Wicklung 68 von Kurzlamellen 22 aufnehmenden ungekürzten Lamellen 18 mit einer nach radial außen weisenden Lamellennase 30 versehen sein muß.

Die Absätze 76 sind den vorzugsweise aus Kunststoff bestehenden, plattenförmigen Kunststoffkörpern 33 angeformt, welche in die führungsschienenseitigen Lamellenenden 29 der als Hohlprofile ausgebildeten ungekürzten Lamellen 18 eingesteckt sind. Die Kunststoffkörper 32 der Kurzlamellen 22 haben zusätzlich auf der vom Absatz 76 wegweisenden Seite die Lamellennase 30 angeformt.

## Patentansprüche

1. Rolladen (1) für von der Rechteckform abweichende Formen von Gebäudeöffnungen, insbesondere für trapezförmige Gebäudeöffnungen, mit einer parallel zu einem schrägen oberen Rand der Gebäudeöffnung angeordneten Wickelwelle (6), welche an wenigstens einer am oberen Ende einer seitlichen Führungsschiene (2) gehaltenen Lagerplatte (8) drehbar aufgenommen und auf welche ein aus in Schräglage aneinander gereihten Lamellen (14) bestehender Panzer (16) als Panzerwicklung (17) aufwickelbar ist, der an seinem unteren Ende Kurzlamellen (22) abnehmender Länge aufweist, an die sich zur Wickelwelle (6) hin Langlamellen (18) gleicher Länge anschließen, wobei zumindest die Kurzlamellen (22) im Bereich ihrer führungsschienenseitigen Lamellenenden (29) aus der Lamellen-ebene vorspringende Gleitkörper (30) aufweisen, welche im herabgelassenen Zustand des Panzers (16) an der Führungsschiene (2) zur Abstützung entgegen der in Lamellenlängsrichtung wirkenden Komponente der Schwerkraft der Kurzlamellen (22) formschlüssig gehalten und welche im aufgewickelten Zustand an der jeweils benachbarten Lamelle der nächstinneren Wickellage in definierter Lagebeziehung abgestützt sind, **dadurch gekennzeichnet, daß** für die Lamellen (18, 22), an denen im aufgewickelten Zustand des Rolladenpanzers (16) Gleitkörper (30) von Kurzlamellen (22) anliegen, diese Anlagestelle als Stützkante (76) am Rand (78) des führungsschienenseitigen Lamellenendes (29) ausgebildet ist, welche sich zumindest bei den Langlamellen (18) über die gesamte Lamellenbreite erstreckt.

2. Rolladen nach Anspruch 1, **dadurch gekennzeichnet, daß** die Stützkante durch einen Absatz (76) an der radial äußeren Randkante (78) des führungsschienenseitigen Lamellenendes (29) gebildet wird.

3. Rolladen nach Anspruch 2, **dadurch gekennzeichnet, daß** die Gleitkörper (30) und die Absätze (76) einander derart zugeordnet sind, daß im aufgewickelten Zustand des Panzers (16) die Stimflächen der führungsschienenseitigen Lamellenenden (29) in einer Ebene bündig ausgerichtet sind.

4. Rolladen nach Anspruch 3, **dadurch gekennzeichnet, daß** die vorspringenden Gleitkörper als stiftförmige, von der Lamellenebene vorzugsweise senkrecht wegragende, an einer bezogen auf die Wickelwelle radial inneren Randkante (72) in der zur Führungsschiene (2) benachbarten Ecke des führungsschienenseitigen Lamellenendes (29) angeordnete Lamellennasen (30) ausgebildet sind, welche im aufgewickelten Zustand des Rolladenpanzers (16) zur Wickelwelle (6) hin weisen.

5. Rolladen nach Anspruch 4, **dadurch gekennzeichnet, daß** nur die Kurzlamellen (22) Lamellennasen (30) und alle Kurzlamellen (22) und mindestens die im aufgewickelten Zustand innerste Wicklung (68) von Kurzlamellen (22) aufnehmenden ungekürzten Lamellen (18) je einen Absatz (76) aufweisen.

6. Rolladen nach Anspruch 5, **dadurch gekennzeichnet, daß** der Absatz (76) vorzugsweise aus Kunststoff bestehenden, plattenförmigen Einschubkörpern (32, 33) angeformt ist, welche in die führungsschienenseitigen Lamellenenden (29) der als Hohlprofile ausgebildeten Lamellen (18, 22) eingesteckt sind.

7. Rolladen nach Anspruch 6, **dadurch gekennzeichnet, daß** den Einschubkörpem (32) der Kurzlamellen (22) auf der vom Absatz (76) wegweisenden Seite die Lamellennasen (30) angeformt sind.

## Claims

1. A roller blind (1) for openings in buildings having a form different from the rectangular, in particular trapezoidal, openings in buildings, comprising a wind-up shaft (6) positioned parallel to an oblique top edge of the opening in the building and rotatably received at at least one bearing plate (8) held at the top end of a lateral guide rail (2), and onto which a shutter (16) is windable as a shutter winding (17) consisting of a series of slats (14) in an oblique position, having at its lower end short slats (22) of decreasing length, followed towards the winding shaft (6) by long slats (18) of equal length, wherein at least the short slats (22) have sliding members (30) projecting from the slat plane on the side of the guide rail in the area of their slat ends (29), wherein the sliding members (30), in a closed state of the shutter (16), are held in a positive engagement at the guide rail (2) to provide support counteracting the component of the gravitational pull caused by the short slats (22) and acting in the longitudinal direction of the slats, and which, in a wound-up state, are supported on each adjacent slat of the next inside winding layer in a defined layered relationship, **characterized in that** for the slats (18, 22) on which, in the wound-up state of the roller shutter (16), sliding members (30) of short slats (22) are supported, this point of support is formed as a supporting ledge (76) at the side edge (78) of the slat end (29) on the side of the guide rail and extends, at least on the long slats (18), over the entire width of the slats.

2. The roller blind according to claim 1, **characterized in that** said supporting ledge is formed by a shoulder (76) at the radially outer side edge (78) of the slat end (29) on the side of the guide rail.

3. The roller blind according to claim 2, **characterized in that** said sliding members (30) and the shoulders (76) are positioned with respect to each other in such a way that in the wound-up state of the shutter (16) the end faces of the slat ends (29) on the side of the guide rail are aligned flush in one plane.

4. The roller blind according to claim 3, **characterized in that** the projecting sliding members are formed as pin-like slat lugs (30), protruding from the slat plane preferably at a right angle and arranged at a radially inner side edge (72) with respect to the winding shaft, on the side of the guide rail, in a corner of the slat end (29) near the guide rail (2) and which, in the wound-up state of the roller shutter (16), face the winding shaft (6).

5. The roller blind according to claim 4, **characterized in that** only the short slats (22) have slat lugs (30), and all short slats (22), and at least those unshortened slats (18) which, in the wound-up state, receive the innermost winding (68) of short slats (22), each have a shoulder (76).

6. The roller blind according to claim 5, **characterized in that** the shoulder (76) is preferably formed on plate-like insert members (32, 33) of plastic material, which are inserted in the slat ends (29) on the guide-rail side of the slats (18, 22) formed as hollow profiles.

7. The roller blind according to claim 6, **characterized in that** the slat lugs (30) are formed on the insert members (32) of the short slats (22) on the side facing away from the shoulder (76).

## Revendications

1. Volet roulant (1) pour des formes d'ouvertures de bâtiments qui diffèrent de la forme rectangulaire, en particulier pour des ouvertures de bâtiments de forme trapézoïdale, avec un arbre d'enroulement (6), placé parallèlement à un bord supérieur oblique de l'ouverture du bâtiment, qui est logé rotatif sur au moins une plaque de positionnement (8) maintenue à l'extrémité supérieure d'un rail de guidage latéral (2) et sur lequel une armature (16) constituée par des lamelles (14) rangées les unes contre les autres en position oblique peut être enroulée comme enroulement d'armature (16), armature qui présente à son extrémité inférieure des lamelles courtes (22) de longueur décroissante qui sont suivies de lamelles longues (18) de même longueur vers l'arbre d'enroulement (6), au moins les lamelles courtes (22) présentant, dans la zone de leurs extrémités de lamelles (29) du côté du rail de guidage, des corps coulissants (30) qui font saillie hors du plan des lamelles qui, lorsque l'armature (16) est à l'état descendu, sont maintenus de manière crabotée sur le rail de guidage (2) pour s'appuyer à l'encontre de la composante de la force de gravité des lamelles courtes (22) qui agit dans le sens longitudinal des lamelles et qui s'appuient, à l'état enroulé, sur la lamelle respectivement voisine de la couche d'enroulement intérieure la plus proche dans un rapport de position défini,
**caractérisé en ce**
**que** pour les lamelles (18, 22) sur lesquelles reposent des corps coulissants (30) de lamelles courtes (22) à l'état enroulé de l'armature du volet roulant (16), ce point d'appui est configuré comme une arête d'appui (76) au bord (78) de l'extrémité de la lamelle (2) du côté du rail de guidage, ce point d'appui s'étendant au moins pour les lamelles longues (18) sur toute la largeur des lamelles.

2. Volet roulant selon la revendication 1,
**caractérisé en ce**
**que** l'arête d'appui est formée par un épaulement (76) sur l'arête marginale (78) extérieure radialement de l'extrémité de la lamelle (29) du côté du rail de guidage.

3. Volet roulant selon la revendication 2,
**caractérisé en ce**
**que** les corps coulissants (30) et les épaulements (76) sont associés l'un à l'autre de telle manière qu'à l'état enroulé de l'armature (16) les faces frontales des extrémités de lamelle (29) du côté du rail de guidage sont orientées à fleur dans un plan.

4. Volet roulant selon la revendication 3,
**caractérisé en ce**
**que** les corps coulissants qui sont en porte-à-faux sont configurés comme des ergots de lamelles (30) qui font saillie en sortant du plan des lamelles de préférence perpendiculairement, qui sont placés sur une arête marginale (72) intérieure radialement par rapport à l'arbre d'enroulement dans le coin de l'extrémité de lamelle du côté du rail de guidage (29) qui est voisin du rail de guidage (2), ergots de lamelles qui sont orientés vers l'arbre d'enroulement (6), à l'état enroulé de l'armature du volet (16).

5. Volet roulant selon la revendication 4,
**caractérisé en ce**
**que** seulement les lamelles courtes (22) présentent des ergots de lamelles (30) et toutes les lamelles courtes (22) et au moins l'enroulement le plus intérieur (68) à l'état enroulé de lamelles (18) non raccourcies qui présentent des lamelles courtes (22) présentent respectivement un épaulement (76).

6. Volet roulant selon la revendication 5,
**caractérisé en ce**
**que** l'épaulement (76) est moulé de préférence en corps d'insertion (32, 33) en forme de plaque en matière plastique qui sont emboîtés dans les extrémités des lamelles (29) du côté du rail de guidage des lamelles (18, 22) configurées comme profilés creux.

7. Volet roulant selon la revendication 6,
**caractérisé en ce**
**que** les ergots de lamelles (30) sont moulés sur les corps d'insertion (32) des lamelles courtes (22) sur le côté qui est détourné de l'épaulement (76).
